# EUROPÄISCHE PATENTSCHRIFT

(11) **EP 0 575 887 B1**
(45) Veröffentlichungstag und Bekanntmachung des Hinweises auf die Patenterteilung: **05.03.1997**
(21) Anmeldenummer: 93109661.4
(22) Anmeldetag: 17.06.1993
(51) Int. Cl.: F02M 43/04

(54) **Einspritzeinrichtung**
Injection device
Dispositif d'injection

(30) Priorität: 24.06.1992 DE 4220619
(43) Veröffentlichungstag der Anmeldung: 29.12.1993
(73) Patentinhaber: Krupp MaK Maschinenbau GmbH, 24159 Kiel (DE)
(72) Erfinder: Häfner, Reinhard, D-2307 Dänisch-Nienhof (DE)
(74) Vertreter: Hansmann, Dierk, Dipl.-Ing.

(56) Entgegenhaltungen:
- EP-A- 0 237 071
- EP-A- 0 546 985
- GB-A- 2 130 650

## Beschreibung

Die Erfindung bezieht sich auf eine Einspritzeinrichtung für Brennkraftmaschinen, insbesondere Dieselmotoren mit Einspritzventilen für Kraftstoff bzw. Zündöl und hochverdichtetem Brenngas.

Es sind Ausführungen sowohl bei Zweitakt- als auch bei Viertaktmotoren bekannt, in denen hochverdichtetes Brenngas nahe dem Zünd-OT-Punkt durch Düsen eingespritzt wird, um von einem Zündölstrahl aus einer anderen Düse bzw. einem anderen Düsenteil gezündet zu werden.

In der EP-A-237071, die den nächstkommenden Stand de Technik bildet, ist eine Einspritzeinrichtung mit zwei Einspritzdüsen der gattunggemäßen Art bekannt, bei denen über eine Feder die erste und zweite Düsennadel belastet wird. Das Problem hierbei ist es, neben der großen Bauweise durch die Feder, betriebssicher kurze Zeitabschnitte entsprechend zu steuern.

Aufgabe der Erfindung ist es, eine Einspritzeinrichtung für Motoren zu schaffen, mit dem ein besonders günstiges Einspritzverhalten erzielbar ist und wobei ein erstes und ein zweites Einspritzventile auf kleinem Raum unterzubringen sind.

Diese Aufgabe wird erfindungsgemäß durch die Merkmale des Anspruchs 1 gelöst. Weiter vorteilhafte Merkmale beinhalten die Unteransprüche.

Die mit der Erfindung hauptsächlich erzielten Vorteile bestehen darin, daß die beiden Einspritzdüsen in einem Halter zusammengefaßt sind und somit bei wenig Raumbeanspruchung ein leistungsfähiges Einspritzsystem für Brenngas und Kraftstoff bzw. Zündöl erzielt wird. Dies wird im wesentlichen dadurch erreicht, daß statt der großbauenden Stahlfedern eine hydraulische Belastung der ersten und zweiten Düsennadeln verwendet wird.

Das Problem, betriebssicher den sehr kurzen Zeitquerschnitt zu öffnen, den man braucht, um die richtige Gasmenge ausströmen zu lassen, wird dadurch gelöst, daß mit Hilfe einer gängigen, mit Steuerkanten behafteten Einspritzpumpe den hydraulischen Druck, der auf das Einspritzventil für den Gasbetrieb wirkt, durch ein Doppelkolbensystem abzubauen. Je nach notwendiger Steuerdauer wird der größere der beiden Doppelkolben, entsprechend der in dieser Zeit geförderten Steuermenge mehr oder weniger stark abgehoben, um dann bei Förderende der Steuerpumpe wieder zurückzufallen, um das Steuernadelventil der Gasdüse zu verschließen.

Um ein möglichst einfaches System für die hydraulische Belastung der ersten und zweiten Düsennadeln zu finden, ist durch geeignete Auswahl der Durchmesser der Düsennadeln und der Durchmesser der ersten und zweiten Kolben mit ein und demselben hydraulischen Schließdruck auszukommen.

Es hat sich weiterhin herausgestellt, daß es vorteilhaft ist, daß der zu entzündende Kraftstoff immer in die Richtung gespritzt wird, wo durch den Zündkraftstoff der Zündherd entsteht. Es trägt dies ganz wesentlich zur guten Vermischung von Kraftstoff und Luft bei. Der so geschilderte Wunsch kann in der Regel kaum mit zwei unterschiedlichen Einspritzdüsen und bisher nur sehr schwierig mit Doppeldüsen oder Mehrfachdüsen dargestellt werden. Erfindungsgemäß wird daher vorgeschlagen, daß die Strahllagen von Gasdüsen und Voreinspritzdüsen, die ihrerseits auch im reinen Dieselbetrieb Hauptdüse sein kann, so gelenkt werden, daß sich die Strahlen räumlich in einer gemeinsamen Ebene und einer darauf liegenden Kreislinie bzw. Abstandslinie treffen.

Die beiden Einspritzdüsen sind nebeneinander in einem gemeinsamen Düsenhalter angeordnet, der mit einem die Doppelkolbeneinrichtung sowie die entsprechenden Druckbohrungen und Kanäle aufweisendes Segment über eine Gewindehülse zusammengefaßt ist, die mit einem Anschlußelement, in dem die Zuführungskanäle angeordnet sind, verbunden ist.

Ein Ausführungsbeispiel der Erfindung ist in der Zeichnung dargestellt und wird im folgenden näher beschrieben. Es zeigen:
- Fig. 1: einen Längsschnitt durch einen Halter mit dem ersten und zweiten Einspritzventilen,
- Fig. 2: einen Querschnitt nach der Linie II-II der Fig. 1,
- Fig. 3: einen Querschnitt nach der Linie III-III der Fig. 2,
- Fig. 4: eine Draufsicht auf ein Strahlbild der Brenngase und der Kraftstoffe bzw. Zündöle u n d
- Fig. 5: eine Vorderansicht des Strahlbildes mit in der Ebene auftreffenden Strahlen.

Die Einspritzeinrichtung umfaßt im wesentlichen in einem Halter 1 zusammengefaßt zwei Einspritzventile 2 und 3, die Düsennadeln 4 und 5 umfassen und Spritzlöcher 36, 37 im Düsenelement 35 und 34 freigeben bzw. schließen.

Das eine Einspritzventil 2 ist zur Zuführung von Brennkraftstoff bzw. Zündöl und das weitere Einspritzventil 3 ist zur Zuführung von Brenngas in den Zylinder ausgelegt.

Der Halter 1 ist mit einem Segment 8 über eine Gewindehülse 9 mit einem Anschlußelement 10 verbunden. In diesem sind Kanäle 11 und 12 für die Zuführung von einem Schließdruck S und einem Steuerdruck Z in das Segment 8 vorgesehen, in dem die Kanäle weitergeführt sind.

Das Einspritzventil 3 weist eine Doppelkolbeneinrichtung D auf, die koaxial zur Düsennadel 5 angeordnet ist und einerseits über den Kanal 11 mit einem Schließdruck S und andererseits über den Kanal 12 mit einem Steuerdruck Z beaufschlagbar ist.

Die Einrichtung D umfaßt einen im Durchmesser größeren ersten Kolben 30 und einen im Durchmesser kleineren Kolben 31, der sich an der Düsennadel 5 anliegt.

In dem Raum R zwischen den beiden Kolben 30 und 31 tritt der Kanal 12 für den Steuerdruck Z ein, wobei der Kanal 11 endseitig des größeren Kolbens 30 in einen Raum 13 einmündet. Weitere Kanäle 14 dienen zur Brenngaszuführung in das Ventil 3, welche in einen Ringraum 16 unterhalb der Düsennadel 5 eintreten.

Das weitere Ventil 2 zur Kraftstoff- bzw. Zündölzuführung im Halter 1 umfaßt die Düsennadel 4, deren Kopf 17 in einen Raum 18 eintaucht, der mit einem Kanal 19 verbunden ist, über den die Düsennadel 4 mit einem Schließdruck S aus dem Kanal 11 beaufschlagbar ist. Zur Verbindung dieser beiden Kanäle 11 und 19 ist in der Trennebene zwischen dem Anschlußelement 10 und dem Segment 8 ein Querkanal 20 z.B. eine Fräsung vorgesehen. Die Zuführung des Brennkraftstoffes bzw. Zündöls zum Ventil 2 erfolgt in einem Ringraum 21 über einen weiteren Kanal 23.

Im Halter 1 sind zwei Düsennadeln 4 und 5 dargestellt. Durch die zwei Gaskanäle 14 strömt das, unter hohem Druck vorgespannte Brenngas in den Ringraum 16 der Düse 5 samt Düsennadel und wirkt dort auf die Schulter 5a der Düsennadel 5 mit dem Ziel, diese hochzuheben. Im Zwischensegment 8 wirkt der kleine Kolben 31, gepreßt vom größeren Kolben 30, unter dem über den Kanal 11 zugeführten Schließdruck S dem Abgasdruck G entgegengesetzt auf die Nadel 5.

Wird nun von einer Steuerpumpe P aus eine Menge von Steueröl über den Kanal 12 und den anschließenden Kanal 12a dem Doppelkolbenzwischenraum R zugeführt, so wird beim Ansteigen des dortigen Druckes sich der größere Kolben 30 vom kleineren Kolben 31 wegbewegen, so daß auf die Düsennadel 5 nur noch eine relativ kleine Kraft wirkt, die aus dem Steueröldruck und der Stirnfläche des kleinen Kolbens 31 entsteht. Es kann dann der anstehende Gasdruck G über die vorgenannte Schulter 5a die Nadel 5 hochheben. Wenn die Steuerpumpe P dann Förderende hat, wird der große Kolben 30 sofort wieder durch den Schließdruck aus der Leitung 11 nach unten gedrückt und die Nadel 5 schließt sich, womit die Gaszufuhr aus der Leitung 14 gestoppt wird.

Der Raum 18 über der Düsennadel 4 ist mit dem Schließdruckkanal 11 z.B. durch den Querkanal 20 mit dem Kanal 19 verbunden, so daß die Nadel 4 gegenüber dem Gasdruck des Zylinders, dicht auf ihrem Sitz 32 gehalten wird. Wird nun die Zündölmenge oder auch die normale Dieselmenge durch den Kanal 23 unter die Schulter 4a der Düsennadel 4 gepumpt, so wird der dort ansteigende Druck die Düsennadel nach oben bewegen und der Zündöleinspritzvorgang oder der Dieselkraftstoffeinspritzvorgang erfolgt.

Wie die Figuren 4 und 5 näher zeigen, weisen die Zündöldüsen 34 sowie die Gasdüse 35 definiert gerichtete Spritzlöcher 36 und 37 auf, die jeweils weitgehend gleichmäßig verteilt angeordnet sind. Die aus den Spritzlöchern 36 austretenden Gasstrahlen 38 sowie die aus den Spritzlöchern 37 austretenden Kraftstoffstrahlen 39 treffen deshalb in einer gemeinsamen Ebene E auf einer Kreislinie K in einem Bereich bzw. in einem Punkt zusammen. Der Kreismittelpunkt M liegt zwischen den beiden Düsennadeln 4 und 5, so daß die Strahlen sich in einem etwa gleichen Abstand von diesem Mittelpunkt M treffen.

## Patentansprüche

1. Einspritzeinrichtung für Brennkraftmaschinen, insbesondere Dieselmotoren mit Einspritzventilen (2,3) für Kraftstoff bzw. Zündöl und hochverdichtetem Brenngas, dadurch gekennzeichnet, daß eine erste Düsennadel (4) eines ersten Einspritzventils (2) und eine zweite Düsennadel (5) eines zweiten Einspritzventils (3) von einem gemeinsamen hydraulischen Schließdruck (S) beaufschlagbar sind, welcher einerseits über eine Doppelkolbeneinrichtung (D) mit einem ersten Kolben (30) und einem zweiten Kolben (31) auf die zweite Düsennadel (5) in der einen Einspritzdüse (35) für Brenngas und andererseits unmittelbar auf die erste Düsennadel (4) in der weiteren Einspritzdüse (34) für Kraftstoff bzw. Zündöl einwirkt und daß die beiden Kolben (30, 31) der Doppelkolbeneinrichtung (D) einem definierten Steuerdruck (Z) ausgesetzt sind, der dem Schließdruck (S) und dem Brenngasdruck (G) während des Einspritzvorgangs überlagert ist und daß über den Steuerdruck (Z) eine Öffnungs- und Schließstellung der zweiten Düsennadel (5) einleitbar ist, wobei die erste Düsennadel (4) zum Öffnen entgegen dem Schließdruck (S) vom über einen Kanal (23) zugeführten Kraftstoff bzw. Zündöl beaufschlagbar ist.

2. Einspritzeinrichtung nach Anspruch 1, dadurch gekennzeichnet, daß die Doppelkolbeneinrichtung (D) einen im Durchmesser größeren ersten Kolben (30) aufweist, der mit einem im Durchmesser kleineren zweiten Kolben (31) zusammenwirkt, in der Weise, daß der erste Kolben (30) entgegengesetzt des Schließdruckes (S) bewegbar ist und an der zweiten Düsennadel (5) anliegt und bei Brenngasbeaufschlagung entgegen dem Steuerdruck (Z) zur Erzielung einer Öffnungsstellung der zweiten Düsennadel (5) verschiebbar ist.

3. Einspritzeinrichtung nach Anspruch 2, dadurch gekennzeichnet , daß ein den Schließdruck (S) zum ersten Kolben (30) der Doppelkolbeneinrichtung (D) des zweiten Einspritzventils (3) führender erster Zuführkanal (11) über einen Querkanal (20) mit einem weiteren Kanal (19) verbunden ist, der zu dem ersten Einspritzventil (2) führt.

4. Einspritzeinrichtung nach einem der Ansprüche 1 bis 3, dadurch gekennzeichnet, daß in einem Düsenhalter (1) zwei Düsennadeln (4, 5) als der ersten und der zweiten Düsennadeln (4, 5) nebeneinander angeordnet sind, wobei die zweite Düsennadel (5) zur Gaszuführung und die erste Düsennadel (4) zur Kraftstoff- bzw. Zündölzuführung ausgeführt ist.

5. Einspritzeinrichtung nach Anspruch 4, dadurch gekennzeichnet, daß der Düsenhalter (1) mit einem die Doppelkolbeneinrichtung (D) sowie einen zweiten Zuführkanal (12) und den weiteren Kanal (1) für den Schließ- und Steuerdruck aufweisenden Segment (8) über eine Gewindehülse (9) zusammengehalten ist, die einen Flansch des Düsenhalters (1) hintergreift und mit einem Anschlußelement (10) verbunden ist, das die Zuführkanäle (11, 12) des Schließ- und Steuerdruckes aufweist.

6. Einspritzeinrichtung nach einem der Ansprüche 1 bis 5, dadurch gekennzeichnet, daß konzentrisch um die zweite Düsennadel (5) mehrere erste Düsennadeln (4) für den Kraftstoff angeordnet sind.

7. Einspritzeinrichtung nach einem der Ansprüche 1 bis 6, dadurch gekennzeichnet, daß mehrere Spritzlöcher (36, 37) in den beiden Einspritzdüsen (35, 34) jeweils gleichmäßig verteilt angeordnet sind und sich die austretenden Strahlen (38, 39) aus der einen Einspritzdüse (35) und der weiteren Einspritzdüse (34) in einer gemeinsamen Ebene (E) und auf einer gleichen Kreislinie (K) treffen und der Kreis seinen Mittelpunkt (M) zwischen den beiden Einspritzdüsen (34, 35) aufweist.

8. Einspritzeinrichtung nach einem der Ansprüche 1 bis 7, dadurch gekennzeichnet, daß ein Raum zwischen dem hinteren Ende der zweiten Düsennadel (5) und dem zweiten Kolben (31) der Doppelkolbeneinrichtung (D) mit einer Leckbohrung (33) verbunden ist.

## Claims

1. Injection device for combustion engines, particularly diesel engines with injection valves (2, 3) for fuel or ignition oil and highly compressed fuel gas, characterised in that a first nozzle needle (4) of a first injection valve (2) and a second nozzle needle (5) of a second injection valve (3) can be acted on by a common hydraulic closing pressure (S) which on the one hand acts by way of a double-piston arrangement (D) with a first piston (30) and a second piston (31) on the second nozzle needle (5) in one injection nozzle (35) for fuel gas and on the other hand acts directly on the first nozzle needle (4) in the further injection nozzle (34) for fuel or ignition oil, and that the two pistons (30, 31) of the double-piston arrangement (D) are subjected to a defined control pressure (Z) which is superimposed on the closing pressure (S) and on the fuel gas pressure (G) during the injection operation, and that an open and closed position of the second nozzle needle (5) can be induced by way of the control pressure (Z), wherein for opening against the closing pressure (S) the first nozzle needle (4) can be acted upon by fuel or ignition oil delivered by way of a channel (23).

2. Injection device according to Claim 1, characterised in that the double-piston arrangement (D) has a first piston (30) which is larger in diameter and co-operates with a second piston (31) which is smaller in diameter in such a way that the first piston (30) is movable in opposition to the closing pressure (S) and adjoins the second nozzle needle (5) and when acted upon by fuel gas it is displaceable against the control pressure (Z) in order to achieve an open position of the second nozzle needle (5).

3. Injection device according to Claim 2, characterised in that a first supply channel (11) which guides the closing pressure (S) to the first piston (30) of the double-piston arrangement (D) of the second injection valve (3) is connected by way of a transverse channel (20) to a further channel (19) which leads to the first injection valve (2).

4. Injection device according to one of Claims 1 to 3, characterised in that two nozzle needles (4, 5) are disposed adjacent to one another as the first and the second nozzle needles (4, 5) in a nozzle holder (1), the second nozzle needle (5) being designed for supplying gas and the first nozzle needle (4) for supplying fuel or ignition oil.

5. Injection device according to Claim 4, characterised in that the nozzle holder (1) and a segment (8) having the double-piston arrangement (D) as well as a second supply channel (12) and the further channel (19) for the closing and control pressure are held together by way of a threaded sleeve (9) which engages behind a flange of the nozzle holder (1) and is connected to a connecting element (10) which has the supply channels (11, 12) for the closing and control pressure.

6. Injection device according to one of Claims 1 to 5, characterised in that a plurality of first nozzle needles (4) for the fuel are disposed concentrically about the second nozzle needle (5).

7. Injection device according to one of Claims 1 to 6, characterised in that a plurality of injection orifices (36, 37) are disposed in regular distribution in each of the two injection nozzles (35, 34) and the emerging jets (38, 39) from one injection nozzle (35) and from the further injection nozzle (34) meet in a common plane (E) and on the same circular line (K), the centre point (M) of the circle being between the two injection nozzles (34, 35).

8. Injection device according to one of Claims 1 to 7, characterised in that a space between the rear end of the second nozzle needle (5) and the second piston (31) of the double-piston arrangement (D) is connected to a leakage bore (33).

## Revendications

1. Dispositif d'injection pour moteurs à combustion, en particulier pour moteurs Diesel, qui comporte des soupapes d'injection (2,3) pour le combustible et l'huile d'allumage et pour le gaz de combustion fortement comprimé, le dispositif étant caractérisé en ce qu'une première aiguille d'injection (4) d'une première soupape d'injection (2) et une seconde aiguille d'injection (5) d'une seconde soupape d'injection (3) peuvent être sollicitées par une pression de fermeture hydraulique commune (S) qui, d'une part, agit par l'intermédiaire d'un dispositif à deux pistons (F) comprenant un premier piston (30) et un second piston (31), sur la seconde aiguille d'injection (5) dans l'un (35) des injecteurs, prévu pour le gaz de combustion, et qui, d'autre part, agit directement sur la première aiguille d'injection (4) dans l'autre (34) des injecteurs, prévu pour le combustible et pour l'huile d'allumage, le dispositif étant en outre caractérisé en ce que les deux pistons (30, 31) que comporte le dispositif à deux pistons (D) sont soumis à une pression de commande déterminée (Z) qui peut se superposer à la pression de fermeture (S) et à la pression du gaz de combustion (G) pendant l'opération d'injection, et en ce que, à l'intervention de la pression de commande (Z), une position d'ouverture et une position de fermeture de la seconde aiguille d'injection (5) peuvent être déterminées, la première aiguille d'injection (4) pouvant être sollicitée pour l'ouverture, à l'encontre de la pression de fermeture (S) par le combustible ou par l'huile d'allumage amené par un conduit (23).

2. Dispositif d'injection suivant la revendication 1, caractérisé en ce que le dispositif à deux pistons (D) comporte un premier piston (30) de diamètre relativement grand qui coopère avec un second piston (31) de plus faible diamètre, de telle manière que le premier piston (30) puisse être déplacé à l'encontre de la pression de fermeture (S) et s'applique à la seconde aiguille d'injection (5) et qu'il puisse être déplacé lors de la sollicitation par le gaz de combustion, à l'encontre de la pression de commande (Z), pour la production d'une position d'ouverture de la seconde aiguille d'injection (5).

3. Dispositif d'injection suivant la revendication 2, caractérisé en ce qu'un premier conduit d'amenée (11) qui conduit la pression de fermeture (S) au premier piston (30) du dispositif à deux pistons (D) de la seconde soupape d'injection (3), est relié par un conduit transversal (20) à un autre conduit (19), qui mène à la première soupape d'injection (2).

4. Dispositif d'injection suivant l'une quelconque des revendications 1 à 3, caractérisé en ce que dans un support d'injecteurs (1), il est prévu, en tant que première et seconde aiguille d'injection (4,5), deux aiguilles d'injection qui sont juxtaposées l'une à l'autre (4,5), la seconde aiguille d'injection (5) ayant été montée pour l'arrivée du gaz et la première aiguille d'injection (4) ayant été montée pour l'arrivée du combustible ou de l'huile d'allumage.

5. Dispositif d'injection suivant la revendication 4, caractérisé en ce que le support d'injecteurs (1) est assemblé à un segment (8) comportant le dispositif à deux pistons (D) ainsi qu'un conduit d'amenée (12) et l'autre conduit (19) pour la pression de fermeture et de commande par un manchon fileté (9) qui prend de l'arrière une bride du support d'injecteurs (1) et est fixé à un élément de raccord (10) qui présente les conduits d'amenée (11, 12) de la pression de fermeture et de commande.

6. Dispositif d'injection suivant l'une quelconque des revendications 1 à 5, caractérisé en ce que, concentriquement autour de la seconde aiguille d'injection (5), il a été prévu plusieurs premières aiguilles d'injection (4) pour le combustible.

7. Dispositif d'injection suivant l'une quelconque des revendications 1 à 6, caractérisé en ce que plusieurs orifices d'injection (36, 37) ont été prévus, en répartition uniforme, dans les deux injecteurs (35, 34) respectivement, en ce que les jets sortants (38, 39) débités par l'un (35) des injecteurs et par l'autre (34) des injecteurs se rencontrent dans un plan commun (E) et sur un même cercle (K) et en ce que le cercle a son centre (M) entre les deux injecteurs (34, 35).

8. Dispositif d'injection suivant l'une quelconque des revendications 1 à 7, caractérisé en ce qu'une chambre comprise entre l'extrémité postérieure de la seconde aiguille d'injection (5) et le second piston (31) du dispositif à deux pistons (D) est relié à un passage de fuite (33).
